# EUROPÄISCHE PATENTANMELDUNG

(11) **EP 0 072 985 A1**
(43) Veröffentlichungstag der Anmeldung: **02.03.1983**
(21) Anmeldenummer: 82107352.5
(22) Anmeldetag: 13.08.1982
(51) Int. Cl.: A47L 5/14, A47L 11/30

(54) **Reinigungsgerät für Rolltreppen und Rollbahnen**

(30) Priorität: 21.08.1981 CH 5387/81
(71) Anmelder: Gremminger, Gottfried, CH-9500 Wil (CH)
(72) Erfinder: Gremminger, Gottfried, CH-9500 Wil (CH)
(74) Vertreter: Römpler, Aldo

(57) **Zusammenfassung**

Vorgesehen ist eine längliche quer zur Arbeitsrichtung liegende Saugdüse (1). An der dem Gerät abgewendeten Seite der Saugdüsenmündung (3) ist eine kammartige Lamelle (4) angeordnet. Die Zähne (5) dieser kammartigen Lamelle (4) sind dazu bestimmt, durch die Rillen der zu reinigenden Fläche gezogen zu werden. Mindestens die Zähne (5) bestehen aus gummielastischem Material und die kammartige Lamelle (4) ist auswechselbar angeordnet, damit das Gerät an jedes Rillenmuster der zu reinigenden Fläche angepasst werden kann. Um die Saugkraft der Saugdüse (1) zu erhöhen, ist an der dem Gerät zugewendeten Seite der Saugdüsenmündung (3) ebenfalls eine gummielastische Lamelle (7) angeordnet, die mit oder ohne Zähne versehen sein kann. Zur Verbesserung der Reinigungskraft mündet Arbeitsrichtung vor der Saugdüse (1) eine Blasdüse (2) die unter Druck Pressluft oder ein Reinigungsmittel gegen die zu reinigende Fläche bläst oder sprüht. An beiden Seiten der Blasdüse (2) und mit Abstand davon ist je eine Schutzwand (8) angeordnet. Diese Schutzwände führen V-artig gegen die Enden der kammartigen Lamelle (4).

## Beschreibung

Die vorliegende Erfindung betrifft ein Reinigungsgerät für Rolltreppen und Rollbahnen, mit mindestens einer den Schmutz aufzusaugen bestimmten Saugdüse.

Bekannt ist zum Reinigen von Rolltreppen und Rollbahnen nur ein Trockenreinigungsapparat mit einer rotierenden Bürstenrolle und einer Staubsaugvorrichtung. Diesen Apparat stellt man an das obere Ende der laufenden Rolltreppe oder Rollbahn.

Da die Reinigung jedoch durch diesen bekannten Apparat ungenügend ist, ziehen es viele Rolltreppenbesitzer vor, ihre Rolltreppen von Zeit zu Zeit demontieren und die demontierten Teile mit Pressluft reinigen zu lassen.

Die Erfindung bezweckt ein handliches Reinigungsgerät zu schaffen, mittels welchem man Rolltreppen und Rollbahnen in kürzester Zeit optimal reinigen kann.

Während der kennzeichnende Teil des Patentanspruchs 1 der Erfindung entspricht, sollen die Merkmale der übrigen Patentansprüche den Erfindungsgegenstand in seiner Wirkung wesentlich verbessern.

Dadurch dass die Zähne der kammartigen Lamelle 4 in die Rillen der Rolltreppen- bzw. Rollbahnoberfläche eindringen, wird der Ansaugbereich der Saugdüse zur Stirnseite des Gerätes hin annähernd luftdicht abgeschlossen, was die Saugkraft der Saugdüse erheblich erhöht und ein richtiges Reinigen erst ermöglicht. Eine herkömmliche Saugdüse kann auf den erwähnten gerillten Flächen keine genügende Saugkraft entwickeln.

Nachfolgend wird anhand der Zeichnung ein Ausführungsbeispiel des erfindungsgemässen Reinigungsgerätes beschrieben.
Figur 1 zeigt eine schematische Darstellung mit Sicht auf die Unterseite des Gerätes, und
Figur 2 zeigt die Ansicht auf die Stirnseite mit Saugdüse und kammartiger Lamelle.

Das Gerät ist hier mit einer Saugdüse 1 und einer Blasdüse 2 versehen. Die Mündung 3 der Saugdüse 1 weist eine längliche Form auf und liegt quer zur Arbeitsrichtung des Gerätes; ihre Saugkraft soll verhältnismässig stark sein. An der dem Gerät abgewendeten Seite der Saugdüsenmündung 3 ist eine kammartige Lamelle 4 mit Zähnen 5 angeordnet. Die Zähne 5 sind dazu bestimmt durch die Rillen der zu reinigenden Flächen gezogen zu werden. Die kammartige Lamelle 4 oder mindestens ihre Zähne 5 bestehen zweckmässig aus elastischem, vorzugsweise aus gummielastischem Material. Damit das Gerät den verschiedenen Rillenmustern der Rolltreppenflächen angepasst werden kann, ist die kammartige Lamelle 4 auswechselbar angeordnet. Die verschiedenen kammartigen Lamellen 4 können mit verschiedenbreiten und verschiedenlangen Zähnen 5 ausgeführt sein. Auch die Zwischenräume 6 zwischen den Zähnen 5 können verschieden gross sein. An der dem Gerät zugewendeten Seite der Saugdüsenmündung 3 ist ebenfalls eine kammartige Lamelle 4 oder eine zahnlose Lamelle 7 angeordnet, die ebenfalls wenigstens teilweise aus gummielastischem Material besteht.

In Arbeitsrichtung gesehen mündet vor der Saugdüse 1 die Blasdüse 2. Diese Balsdüse 2 soll unter einem Druck von 3 bis 5 atü ein Gas, z.B. Luft, gegen die zu reinigende Fläche blasen. Besser ist eine Flüssigkeit, z.B. ein Reinigungsmittel mit Druck auf die zu reinigende Fläche zu sprühen. Um zu vermeiden, dass Staub und/oder Reinigungsmittel zu weit aus dem Bereich der Saugdüse 1 weggeblasen wird, sind seitlich der Blasdüse 2 und mit Abstand davon je eine Schutzwand 8 vorgesehen. Diese Schutzwände 8 laufen V-förmig mit ihren freien Enden annähernd gegen die Enden der kammartigen Lamelle 4 zu. Ihre auf die zu reinigende Fläche aufzuliegen kommenden Kanten bestehen aus gummielastischem Material oder sind mit solchem überzogen, damit die zu reinigenden Flächen nicht zerkratzt werden. Im Bereich des Geräte-Haltegriffs 10 ist ein Blasdüsen-Betätigungshebel 11 angeordnet, mittels welchem die Blasdüse 2 durch Fingerdruck gegen den Druck einer Feder zu öffnen und bei Nachlassen des Fingerdrucks wieder zu schliessen ist. Die Saugdüse 1 ist mit einer Saugleitung 12 und die Blasdüse 2 mit einer Druckleitung 13 verbunden. Die kammartige Lamelle 4 ist an ihrer Aussenfläche mit mindestens einer Schutzlamelle 14 so abgedeckt, dass wenigstens der untere Teil der Zähne 5 frei bleibt. Auch diese Schutzlamelle kann aus gummielastischem Material bestehen. Sowohl die kammartige Lamelle 4 als auch die Schutzlamelle 14 mit einer Halterung 9 sind mittels Schrauben 15 auf der Saugdüse 1 befestigt.

Beim Reinigen wird das Gerät so über die zu reinigende Fläche gezogen, dass die Zähne der kammartigen Lamelle 4 in den Rillen der Fläche geführt sind. Dabei wird zuerst unter starkem Druck das Reinigungsmittel gegen die zu reinigende Fläche gesprüht und dann sofort der aufgelöste Schmutz mit starker Saugkraft abgesaugt. Die behandelte Rolltreppe ist nach dem Reinigen praktisch sofort trocken und kann ohne Wartezeit wieder begangen werden. Bei Verwendung eines geeigneten Reinigungsmittels bleiben die Metallteile der Rolltreppe korrosionsfrei und sehen wieder wie neu aus.

## Patentansprüche

1. Reinigungsgerät für Rolltreppen und Rollbahnen, mit mindestens einer den Schmutz aufzusaugen bestimmten Saugdüse (1), dadurch gekennzeichnet, dass mindestens an der dem Gerät abgewendeten Seite der Saugdüsenmündung (3) mindestens eine kammartige Lamelle (4) angeordnet ist, deren Zähne (5) dazu bestimmt sind, durch die Rillen der zu reinigenden Fläche gezogen zu werden.

2. Reinigungsgerät nach Patentanspruch 1, dadurch gekennzeichnet, dass die Mündung (3) der Saugdüse (1) eine längliche Form aufweist und quer zur Arbeitsrichtung des Geräts liegt.

3. Reinigungsgerät nach Patentanspruch 1 oder 2, dadurch gekennzeichnet, dass die ganze kammartige Lamelle (4) oder mindestens ihre Zähne (5) aus elastischem Material, z.B. aus gummielastischem Material, bestehen.

4. Reinigungsgerät nach mindestens einem der Patentansprüche 1 bis 3, dadurch gekennzeichnet, dass die kammartige Lamelle (4) auswechselbar angeordnet ist, damit das Gerät an jedes Rillenmuster anpassbar ist.

5. Reinigungsgerät nach mindestens einem der Patentansprüche 1 bis 4, dadurch gekennzeichnet, dass der dem Gerät zugewendeten Seite der Saugdüsenmündung eine zahnlose Lamelle (7) zugeordnet ist, die wenigstens teilweise aus gummielastischem Material besteht.

6. Reinigungsgerät nach mindestens einem der Patentansprüche 1 bis 5, dadurch gekennzeichnet, dass in Arbeitsrichtung vor der Saugdüse (1) mindestens eine Blasdüse (2) mündet, die dazu bestimmt ist, unter Druck ein Gas, z.B. Luft, und/oder eine Flüssigkeit, z.B. ein Reinigungsmittel, gegen die zu reinigende Fläche zu blasen bzw. zu sprühen.

7. Reinigungsgerät nach Patentanspruch 6, dadurch gekennzeichnet, dass seitlich der Blasdüse (2) und mit Abstand davon zwei Schutzwände (8) so V-förmig angeordnet sind, dass ihre freien Enden annähernd gegen die Enden der kammartigen Lamelle (4) gerichtet sind und ihre auf die zu reinigende Fläche aufzuliegen kommenden Kanten aus gummielastischem Material bestehen oder mit solchem überzogen sind.

8. Reinigungsgerät nach Patentanspruch 6, gekennzeichnet durch einen im Bereich des Geräte-Haltegriffs (10) angeordneten Blasdüsen-Betätigungshebel (11) mittels welchem die Blasdüse (2) durch Fingerdruck gegen den Druck einer Feder zu öffnen und bei Nachlassen des Fingerdrucks wieder zu schliessen ist.

9. Reinigungsgerät nach den Patentansprüchen 1 und 6, dadurch gekennzeichnet, dass die Saugdüse (1) mit einer Saugleitung (12) und die Blasdüse (2) mit einer Druckleitung (13) verbunden ist.

10. Reinigungsgerät nach Patentanspruch 1, dadurch gekennzeichnet, dass die kammartige Lamelle (4) an ihrer Aussenfläche mit mindestens einer Schutzlamelle (14), z.B. aus gummielastischem Material, so abgedeckt ist, dass wenigstens der untere Teil der Zähne (5) frei bleibt.
